# EUROPÄISCHE PATENTANMELDUNG

(11) **EP 4 644 208 A1**
(43) Veröffentlichungstag der Anmeldung: **05.11.2025**
(21) Anmeldenummer: 25164057.9
(22) Anmeldetag: 17.03.2025
(51) Int. Cl.: B61L 15/00, B61L 27/40, B61L 27/57, G07C 5/00, G07C 5/08

(54) **BETRIEBSDATENSPEICHEREINRICHTUNG, ZUGKUPPLUNG, WAGGONANORDNUNG, SYSTEM, COMPUTERIMPLEMENTIERTES VERFAHREN ZUM SPEICHERN VON BETRIEBSDATEN UND NICHTFLÜCHTIGES COMPUTERLESBARES SPEICHERMEDIUM**

(30) Priorität: 29.04.2024 DE 102024111921
(71) Anmelder: Voith Patent GmbH, 89522 Heidenheim (DE)
(72) Erfinder: Habets, Matheus, 73450 Neresheim (DE); Theilacker, Robert, 89542 Herbrechtingen (DE)
(74) Vertreter: Voith Patent GmbH - Patentabteilung

(57) **Zusammenfassung**

Das Speichern von Betriebsdaten eines schienengeführten Fahrzeugs, z.B eines Zuges, Waggons oder einer Kupplung, ist bisher nicht ausreichend gelöst, insbesondere wegen der anfallenden Datenmenge. Die Aufgabe wird gelöst durch eine Betriebsdatenspeichereinrichtung (10), das Folgende aufweisend:
- eine Kommunikationseinheit (11) zum Empfang von Betriebsdaten (16), die mit mindestens einem schienengeführten Fahrzeug (1, 1', 1") in Beziehung stehen;
- eine Recheneinheit (12) zum Erzeugen von zu speichernden kumulierten Betriebsdaten (17) aus den empfangenen Betriebsdaten (16);
- eine Speichereinheit (13) zum Speichern der kumulierten Betriebsdaten (17).

## Beschreibung

Die Erfindung betrifft allgemein das Fachgebiet von spurgeführten Fahrzeugen und insbesondere Schienenfahrzeugen. Insbesondere betrifft die Erfindung Lösungen zum kontinuierlichen Aufzeichnen von Betriebsdaten und/oder deren Analyse. Insbesondere betrifft die Erfindung eine Betriebsdatenspeichereinrichtung, ein schienengeführtes Fahrzeug, eine Zugkupplung oder einen Waggon, eine Waggonanordnung, ein System, ein computerimplementiertes Verfahren und ein nichtflüchtiges computerlesbares Speichermedium.

Die Lebensdauer, bzw. die Einsatzzeit von schienengeführten Fahrzeugen, insbesondere von Waggons oder Kupplungen liegt bei 30-35 Jahren. Über diesen Zeitraum wird eine Vielzahl von Wartungsvorgängen vorgenommen, z. B. alle sechs Jahre oder alle 12 Jahre. Dabei kann sich der Umfang der Wartung je nach Wartungsintervall unterscheiden. Auch müssen einzelne Komponenten vor dem Ende der Lebenszeit des Fahrzeugs ausgetauscht werden.

Um eine Wartung ausführen zu können bzw. den Verschleiß einzelner Komponenten zu bestimmen, werden über die gesamte Betriebszeit Betriebsdaten einzelner Komponenten gesammelt. Um eine Wartung effizient und günstig auszuführen, muss für die Wartung berücksichtigt werden, wie viele Kuppelvorgänge eine Kupplung ausgeführt hat oder wie viele Einsatzminuten ein Waggon absolviert hat. Basierend auf den Daten kann entschieden werden, welche Komponenten zu welchem Zeitpunkt getauscht oder gewartet werden müssen. Insgesamt wird durch die datenbasierte Wartungsplanung die Wartung zielgerichteter ausgeführt. Die Aufnahme und Speicherung der Betriebsdaten ist eine Herausforderung, die bisher nicht ausreichend gelöst ist.

Eine Möglichkeit zum Speichern der Betriebsdaten besteht darin, bestimmte Parameter, z.B. Sensordaten, in definierten Intervallen zu speichern. Beispielsweise kann die aktuelle Geschwindigkeit eines Waggons alle zwei Sekunden gespeichert werden. Auch ist es möglich, jeden Kuppelvorgang einer Kupplung zu speichern. Die daraus resultierenden Logdateien weisen dann für jede Messung eine Zeile auf. Dies führt jedoch bei einem langen Wartungszeitraum zu sehr großen Logdateien, die nicht auf dem entsprechenden Gerät, z. B. einem Waggonsteuergerät, gespeichert werden können, da ihre Größe die Speicherkapazität übersteigen würde. Eine Möglichkeit besteht darin, die Daten bereits während des Betriebes an ein Rechenzentrum zu übertragen. Jedoch besteht auch dort die Schwierigkeit, dass die Datenmenge sehr groß wird.

Es ist daher Aufgabe der Erfindung, eine Möglichkeit zu schaffen, Betriebsdaten eines schienengeführten Fahrzeugs bzw. einer Komponente eines schienengeführten Fahrzeugs speichereffizient zu speichern. Es ist insbesondere Aufgabe der Erfindung, den Speicherplatzbedarf für zu speichernde Betriebsdaten zu reduzieren. Es ist ferner insbesondere Aufgabe der Erfindung, eine Speicherung der Betriebsdaten lokal, d. h. an der entsprechenden Komponente, zu ermöglichen. Es ist weiter insbesondere Aufgabe der Erfindung, die Verarbeitung von gespeicherten Betriebsdaten zu beschleunigen.

Die Aufgabe wird gelöst durch die Gegenstände der unabhängigen Ansprüche.

Die Aufgabe wird insbesondere gelöst durch eine Betriebsdatenspeichereinrichtung, insbesondere für ein schienengeführtes Fahrzeug, z. B. einem Waggon und/oder einem Triebfahrzeug, vorzugsweise für eine Kupplung eines schienengeführten Fahrzeuges, das Folgendes aufweisend:
- eine Kommunikationseinheit zum Empfang von Betriebsdaten, die mit mindestens einem schienengeführten Fahrzeug in Beziehung stehen;
- eine Recheneinheit zum Erzeugen von zu speichernden kumulierten Betriebsdaten aus den empfangenen Betriebsdaten;
- eine Speichereinheit zum Speichern der kumulierten Betriebsdaten.

Eine Kernüberlegung der vorstehenden Ausführungsform besteht darin, nicht einzelne Daten von Betriebsdaten zu speichern, z. B. Sensormessungen, sondern kumulierte Daten. Durch das Kumulieren der Betriebsdaten wird die Menge der zu speichernden Daten signifikant reduziert. Dabei ist jedoch weiterhin gewährleistet, dass die für eine Wartung bzw. für eine Bestimmung des Verschleißes notwendigen Daten zur Verfügung stehen.

In einer Ausführungsform kann die Speichereinheit dazu ausgebildet sein, die zu speichernden kumulierten Betriebsdaten in eine definierte Anzahl an Speicherplätzen in der Speichereinheit zu speichern.

Mit der vorstehenden Ausführungsform ist es möglich, den notwendigen Speicherplatz zum Speichern der kumulierten Betriebsdaten festzulegen. Damit kann ein Speicher, bzw. die Speichereinheit, ausgelegt werden und es wird sichergestellt, dass die kumulierten Betriebsdaten dort gespeichert werden können.

Jeder Speicherplatz kann eine definierte Speicherbreite aufweisen. Das bedeutet, dass jeder Speicherplatz eine definierte Anzahl an Bits speichern kann. Eine solche Zuweisung einer Speicherbreite kann beispielsweise durch die Definition eines Datentyps erfolgen, beispielsweise Integer, String, Boolean, State (eine Auflistung von Zuständen) oder Float. Darüber hinaus ist es ferner möglich, dass in einer Ausführungsform in jedem Speicherplatz ein Datum von einem komplexen Datentyp gespeichert ist, beispielsweise ein Objekt, eine Matrix und/oder ein Tensor.

In einer Ausführungsform kann die Recheneinheit dazu ausgebildet sein, beim Kumulieren der Betriebsdaten die empfangenen Betriebsdaten mit gespeicherten kumulierten Betriebsdaten zu kombinieren.

In der vorstehend beschriebenen Ausführungsform ist es somit möglich, dass das Kumulieren ein Kombinieren von bereits gespeicherten kumulierten Betriebsdaten mit neu empfangenen Betriebsdaten umfasst. Beispielsweise kann im Falle der Speicherung einer Laufleistung, d. h. die Anzahl gefahrener Kilometer bzw. Meter, eine Addition des in der Speichereinheit gespeicherten Wertes mit einem neu empfangenen Datum ausgeführt werden. Durch das Kombinieren der bereits gespeicherten kumulierten Betriebsdaten mit den neu empfangenen Betriebsdaten wird sichergestellt, dass die Informationen der gespeicherten kumulierten Betriebsdaten nicht verlorengehen.

In einer Ausführungsform kann die Recheneinheit dazu ausgebildet sein, eine mathematische und/oder logische Operation unter Verwendung von in der Speichereinheit gespeicherten kumulierten Betriebsdaten und den empfangenen Betriebsdaten auszuführen, um die zu speichernden kumulierten Betriebsdaten zu erzeugen.

Es ist also grundsätzlich möglich, eine beliebige mathematische und/oder logische Operation der gespeicherten kumulierten Betriebsdaten mit den empfangenen Betriebsdaten auszuführen. Beispielweise kann eine Addition, Subtraktion, Multiplikation oder Division ausgeführt werden. Es ist aber weiter möglich, dass komplexe mathematische Operationen ausgeführt werden, beispielsweise das Bestimmen eines Durchschnittswertes. Es ist ferner möglich, einen aktuellen Maximal- oder Minimalwert zu speichern, beispielsweise eine gefahrene Maximalgeschwindigkeit oder eine Minimalgeschwindigkeit. Wenn beispielsweise die Betriebsdaten eine Geschwindigkeit angeben, die größer ist als eine maximal gefahrene Geschwindigkeit, so kann durch eine logische Operation, in diesem Fall eine Größer-als-Operation, festgestellt werden, ob die Betriebsdaten größer als die in der Speichereinheit gespeicherten kumulierten Betriebsdaten sind. Grundsätzlich kann eine logische Operation wertbasiert arbeiten, d. h. beispielsweise eine Minimum-Operation, Maximum-Operation, Gleichheitsoperation oder Ungleichheitsoperation, oder sie kann bitbasiert ausgeführt werden. So ist es auch möglich, Bitmuster von Daten miteinander zu vergleichen, z.B. durch AND, NAND, OR, XOR und basierend auf dem Ergebnis einen Wert in der Speichereinrichtung als kumulierte Betriebsdaten zu speichern.

In einer Ausführungsform ist es möglich, dass die Speichereinheit eine definierte Anzahl an Speicherplätzen zur Speicherung der kumulierten Betriebsdaten aufweist, wobei ein Speicherplatz einem Typ und/oder einer Klasse von Betriebsdaten zugeordnet sein kann.

Ein Typ von Betriebsdaten kann beispielsweise angeben, ob die Betriebsdaten eine Geschwindigkeit, eine Distanz, eine Temperatur, einen Widerstand, eine Kraft und/oder ein Gewicht angeben. Auch andere Typen von Betriebsdaten sind denkbar.

Betriebsdaten können ferner einer Klasse zugeordnet sein. Beispielsweise kann in der Speichereinrichtung eine Vielzahl von Speicherplätzen für unterschiedliche Geschwindigkeitsbereiche definiert sein. So ist es denkbar, dass ein erster Speicherplatz einem Geschwindigkeitsbereich von 0-10 km/h, ein zweiter Speicherplatz einem Geschwindigkeitsbereich von 10-50 km/h und ein dritter Speicherplatz einem Geschwindigkeitsbereich von 50-100 km/h zugeordnet ist. Ein empfangenes Betriebsdatum, z. B. eine Geschwindigkeitsangabe, kann dann an die entsprechende Stelle im Speicher, d. h. einem bestimmten Speicherplatz, gespeichert werden. In dem vorstehenden Beispiel kann somit gespeichert werden, wie lange ein schienengeführtes Fahrzeug mit einer bestimmten Geschwindigkeit insgesamt gefahren ist.

In einer Ausführungsform kann jede Klasse von Betriebsdaten einem Typ von Betriebsdaten zugeordnet sein. So ist es denkbar, dass eine Klasse angeben kann, ob durch sie eine Geschwindigkeit, eine Distanz, eine Temperatur und/oder ein anderer Typ von Betriebsdaten angegeben ist. Insgesamt kann somit sichergestellt werden, dass nur Betriebsdaten eines korrekten Typs an eine bestimmte Stelle bzw. an einen bestimmten Speicherplatz in der Speichereinheit gespeichert werden.

In einer Ausführungsform kann die Speichereinheit dazu ausgebildet sein, kumulierte Betriebsdaten als N-dimensionale Matrix zu speichern, wobei N eine natürliche Zahl angeben kann, wobei eine Zelle der Matrix vorzugsweise einer Klasse eines Typs von Betriebsdaten zugeordnet ist.

Es ist somit möglich, an einem Speicherplatz eine Matrix zu speichern, wobei jede Zelle der Matrix einer Klasse eines Typs von Betriebsdaten zugeordnet sein kann. Somit ist es auch möglich, dass an einem einzigen Speicherplatz unterschiedliche Klassen gespeichert werden. Beispielsweise kann eine Matrix Geschwindigkeitsbereiche angeben, wobei jede Zelle der Matrix einem Geschwindigkeitsbereich zugeordnet ist.

In einer Ausführungsform ist die Recheneinheit dazu ausgebildet, Betriebsdaten in Reaktion auf ein Ereignis zu kumulieren, insbesondere nur in Reaktion auf ein Ereignis zu kumulieren.

So ist es denkbar, dass die Kommunikationseinheit kontinuierlich, bzw. in definierten Intervallen, Betriebsdaten empfängt. Die Recheneinheit kann nun dazu ausgebildet sein, nur in Reaktion auf ein Ereignis ein Kumulieren der Betriebsdaten auszuführen. Beispielsweise ist es denkbar, dass beim Vorliegen eines Ereignisses das zuletzt empfangene Betriebsdatum verwendet wird, um die kumulierten Betriebsdaten zu erzeugen.

In einer Ausführungsform kann die Kommunikationseinheit verbindbar mit einer Datenleitung, z.B. einem Kommunikationsbus, ausgebildet sein und ferner dazu ausgebildet sein, ein Datum über die Datenleitung zu empfangen, welches ein bzw. das Ereignis angeben kann. Es ist also denkbar, dass ein Ereignis eine externe Komponente aufweist. Das bedeutet, dass das Ereignis externen Einflüssen unterliegen kann. Beispielweise ist denkbar, dass beim Kuppeln einer Kupplung eines Waggons ein Ereignis ausgelöst wird, so dass der aktuelle Kuppelzustand als Betriebsdaten empfangen und zum Kumulieren verwendet wird. Bei der Datenleitung kann es sich beispielsweise um eine Ethernetverbindung handeln. Weitere Bussysteme wie EtherCAT oder Wire Train Bus (WTB), Multi Function Vehicle Bus (MVB) oder UIC-basierte Systeme sind denkbar. Weiterhin ist denkbar, Single Pair Ethernet zu verwenden.

In einer Ausführungsform kann ein/das Ereignis durch einen Zeitgeber angegeben sein, wobei der Zeitgeber dazu ausgebildet sein kann, das Ereignis vorzugsweise mit einer definierten Frequenz bereitzustellen.

Die vorstehend beschriebene Ausführungsform ermöglicht das regelmäßige Kumulieren der Betriebsdaten. Dazu kann in der Betriebsdatenspeichereinrichtung ein Zeitgeber vorgesehen sein. Der Zeitgeber kann beispielsweise durch eine Programmlogik implementiert sein. Es ist ebenso denkbar, dass der Zeitgeber durch eine physische Zeitgebereinheit, wie beispielsweise einen Quarzkristall, implementiert ist, oder eine Kombination von beidem. Durch die Verwendung des Zeitgebers ist es möglich, dass Betriebsdaten in regelmäßigen Abständen kumuliert werden. Es ist auch möglich, dass der Zeitgeber mit der Bereitstellung von Betriebsdaten, die über die Kommunikationseinheit empfangen werden, synchronisiert ist. Das bedeutet, dass immer bei Vorliegen von neuen Betriebsdaten eine Kumulierung durchgeführt wird. Es ist ebenso denkbar, dass eine Kumulierung einmal am Tag, einmal pro Stunde, einmal pro Minute, einmal pro Sekunde oder einmal pro Millisekunde ausgeführt wird. Weiterhin ist denkbar, dass durch den Zeitgeber ein Ereignis (nur) bei Vorliegen definierter Randbedingungen bereitgestellt wird. Beispielsweise kann durch die Randbedingungen angegeben sein, dass eine bestimmte Kuppelstellung vorliegt oder dass ein Waggon bzw. ein Zug in Bewegung ist. Auch ist denkbar, dass ein Beladungszustand oder eine Maximal- bzw. Minimalgeschwindigkeit als Randbedingung berücksichtigt wird. Selbstverständlich sind beliebige Kombinationen der vorgenannten Bedingungen ebenfalls denkbar.

In einer Ausführungsform kann eine Ausleseeinheit vorgesehen sein, die insbesondere eine Drahtloskommunikationseinheit sein kann, die dazu ausgebildet sein kann, die gespeicherten kumulierten Betriebsdaten an eine externe Speichereinheit, z. B. einen Massenspeicher oder ein Rechenzentrum abzugeben, wobei die Speichereinheit bevorzugt dazu ausgebildet sein kann, die gespeicherten kumulierten Betriebsdaten in Reaktion auf das Abgeben zu löschen.

Die in der Speichereinheit gespeicherten kumulierten Betriebsdaten können über eine Ausleseeinheit an externe Einrichtungen bereitgestellt werden. So kann beispielweise während einer Wartung ein Datensatz über einen Massenspeicher, beispielsweise einen USB-Stick oder einen Festspeicher, ausgelesen werden. Zusätzlich oder alternativ ist denkbar, dass eine Drahtloskommunikationseinheit die Daten über ein drahtloses Kommunikationsmedium abgibt. Beispielsweise kann die Drahtloskommunikationseinheit als ein WLAN, Bluetooth, oder Mobilfunkelement ausgebildet sein. Es ist weiter denkbar, dass über eine Drahtloskommunikationseinheit die kumulierten Betriebsdaten an einen externen Speicher abgegeben werden, beispielsweise ein Rechenzentrum. So kann die Betriebsdatenspeichereinrichtung mit einer Cloudinfrastruktur verbunden sein, so dass die kumulierten Betriebsdaten in regelmäßigen Abständen abgegeben werden. Das Abgeben der kumulierten Betriebsdaten über die Ausleseeinheit kann beispielsweise ebenfalls in Reaktion auf ein Ereignis umgesetzt werden. Dabei kann die Ausleseeinheit dazu ausgebildet sein, ein externes Ereignis oder ein durch einen Zeitgeber angegebenes Ereignis zu berücksichtigen. In einer Ausführungsform kann beispielsweise das Detektieren des Entfernens einer Komponente aus einem Waggonverbund, beispielsweise einer Kupplung, einen Auslesevorgang auslösen. Es ist ferner möglich, dass die in der Speichereinheit gespeicherten kumulierten Betriebsdaten über die Ausleseeinheit drahtgebunden an die externe Einrichtung bereitgestellt werden, z.B. über die Datenleitung. Dabei ist denkbar, dass im Waggon, im Zug oder in einer Lok eine Übertragung, z.B. drahtlos, an die externe Einrichtung durchgeführt wird. Dazu kann in den einzelnen Teilen eines Zugverbundes eine entsprechende Kommunikationseinrichtung und/oder Routingeinrichtung vorgesehen sein.

In Reaktion auf, bzw. nach dem Abgeben der gespeicherten kumulierten Betriebsdaten, kann die Betriebsdatenspeichereinrichtung dazu ausgebildet sein, die gespeicherten kumulierten Betriebsdaten zu löschen, bzw. teilweise zu löschen. Somit wird sichergestellt, dass Speicherplatz freigegeben wird und eine neue unabhängige Aufzeichnung beginnen kann.

Die Aufgabe wird ferner gelöst durch ein schienengeführtes Fahrzeug, eine Zugkupplung oder einen Waggon, insbesondere einen Zugwaggon mit einer Betriebsdatenspeichereinrichtung, wie sie vorstehend beschrieben ist.

Bei dem schienengeführten Fahrzeug kann es sich beispielsweise um einen Güterwaggon, Passagierwaggon oder um einen Triebwagen handeln. Bei einer Kupplung, insbesondere für Züge, kann es sich um eine Vorrichtung zum Verbinden von Zug- oder Rangiereinheiten handeln. Gängige Typen von Kupplungen sind Schraubenkupplungen, bei denen ein Kupplungsvorgang manuell ausgeführt werden muss. Eine weitere Art der Kupplung ist eine automatische Zugkupplung, bei der der Kupplungsvorgang automatisiert ausgeführt werden kann. Bei einem Kupplungsvorgang, beispielsweise mit einer Kupplung vom Typ Scharfenberg, können neben dem Kraftschluss der jeweiligen Kupplungselemente auch Druckluftleitungen, wie die Hauptluftbehälterleitung, Hauptluftleitung oder Luftleitung zum Entkuppeln gekuppelt werden. Zusätzlich kann in einer Ausführungsform eine/die Datenleitung gekuppelt werden, über die Daten, beispielsweise Betriebsdaten über unterschiedlichen Waggons bzw. zwischen Waggon und Triebwagen übertragen werden können.

Die Aufgabe wird ferner insbesondere gelöst durch eine Waggonanordnung umfassend mindestens zwei Waggons, wie vorstehend beschrieben, wobei die jeweiligen Betriebsdatenspeichereinrichtungen über eine Datenleitung, insbesondere über einen Kommunikationsbus, miteinander verbunden sind.

Die Aufgabe wird ferner insbesondere gelöst durch ein System zur Betriebsdatenerfassung, umfassend:
- Mindestens eine Betriebsdatenspeichereinrichtung, wie vorstehend beschrieben,
- Mindestens eine Servereinrichtung, die dazu ausgebildet ist, kumulierte Betriebsdaten von der mindestens einen Betriebsdatenspeichereinrichtung zu empfangen und zu speichern.

Bei der mindestens einen Servereinrichtung kann es sich in einer Ausführungsform um ein Serverprogramm handeln, welches auf einem Rechner implementiert ist. In anderen Ausführungsformen kann es sich bei der mindestens einen Servereinrichtung um ein Rechenzentrum handeln, welches eine Vielzahl von Speichereinrichtungen aufweist, und welche dazu ausgebildet ist, über ein Kommunikationsmedium, z. B. über das Internet, mit mindestens einer Betriebsdatenspeichereinrichtung zu kommunizieren.

In einer Ausführungsform kann die mindestens eine Servereinrichtung dazu ausgebildet sein, unter Verwendung der kumulierten Betriebsdaten für eine Vielzahl von Betriebsdatenspeichereinrichtungen eine Flottenanalyse durchzuführen.

So kann in einer Ausführungsform die Servereinrichtung dazu ausgebildet sein, die kumulierten Betriebsdaten einer Vielzahl von Betriebsdatenspeichereinrichtungen miteinander zu vergleichen. Abweichungen der jeweils gespeicherten kumulierten Betriebsdaten können dabei als ein Indikator für eine Fehlfunktion dienen. Beispielsweise kann eine maximal gemessene Temperatur, die bei einer Betriebsdatenspeichereinrichtung gespeichert ist und von einem Durchschnittswert der maximalen Temperaturen abweicht, auf eine Fehlfunktion hinweisen. In einer Ausführungsform ist denkbar, dass basierend auf den gespeicherten kumulierten Betriebsdaten der jeweiligen Betriebsdatenspeichereinrichtungen eine Gruppierung, z. B. ein Clustering, ausgeführt wird. Somit können Betriebsdatenspeichereinrichtungen gruppiert werden, die ähnliche kumulierte Betriebsdaten aufweisen. Das Ermitteln von Ausreißern bzw. Abweichungen, die über einen Schwellwert hinausgehen, kann dann für die einzelne Gruppe bzw. den Cluster ausgeführt werden.

In einer Ausführungsform kann die Flottenanalyse eine Identifizierung mindestens einer Betriebsdatenspeichereinrichtung umfassen, deren kumulierte Betriebsdaten, vorzugsweise für einen Typ von Betriebsdaten und/oder einer Klasse, eine statistische Auffälligkeit aufweisen, z. B. außerhalb eines Normbereichs liegen.

Das Zusammenführen der kumulierten Betriebsdaten einer Vielzahl von Betriebsdatenspeichereinrichtungen ermöglicht somit eine statistische Analyse, so dass Fehlfunktionen oder ein erhöhter Verschleiß frühzeitig erkannt werden können.

Die Aufgabe wird ferner insbesondere gelöst durch ein computerimplementiertes Verfahren zum Speichern von Betriebsdaten, die folgenden Schritte aufweisend:
- Empfangen von Betriebsdaten über eine Kommunikationseinheit, wobei die Betriebsdaten mit mindestens einem schienengeführten Fahrzeug in Beziehung stehen;
- Erzeugen von zu speichernden kumulierten Betriebsdaten aus den empfangenen Betriebsdaten;
- Speichern der kumulierten Betriebsdaten in einer Speichereinheit.

In einer Ausführungsform kann das Speichern der zu speichernden kumulierten Betriebsdaten ein Speichern in eine definierte Anzahl an Speicherplätzen in der Speichereinheit umfassen.

In einer Ausführungsform kann das Kumulieren der Betriebsdaten ein Kombinieren der empfangenen Betriebsdaten mit gespeicherten kumulierten Betriebsdaten umfassen.

In einer Ausführungsform kann das Speichern der kumulierten Betriebsdaten ein Speichern in eine definierte Anzahl an Speicherplätzen umfassen, wobei ein Speicherplatz einem Typ und/oder einer Klasse von Betriebsdaten zugeordnet sein kann.

In einer Ausführungsform kann jede Klasse von Betriebsdaten einem Typ von Betriebsdaten zugeordnet sein.

In einer Ausführungsform kann das Speichern der kumulierten Betriebsdaten ein Speichern als N-dimensionale Matrix umfassen, wobei N eine natürliche Zahl angeben kann, wobei eine Zelle der Matrix vorzugsweise einer Klasse eines Typs von Betriebsdaten zugeordnet sein kann.

In einer Ausführungsform kann das Kumulieren der Betriebsdaten in Reaktion auf ein Ereignis ausgeführt werden, insbesondere nur in Reaktion auf ein Ereignis.

In einer Ausführungsform kann das Verfahren ein Empfangen eines Datums durch die Kommunikationseinheit über eine Datenleitung, z. B. einen Kommunikationsbus umfassen, wobei das Datum ein/das Ereignis angeben kann.

In einer Ausführungsform kann das Verfahren ein Bereitstellen eines/des Ereignisses durch einen Zeitgeber umfassen, vorzugsweise mit einer definierten Frequenz.

In einer Ausführungsform kann das Verfahren ein Abgeben über eine Ausleseeinheit, insbesondere eine Drahtloskommunikationseinheit, der gespeicherten kumulierten Betriebsdaten an eine externe Speichereinheit umfassen, z. B. einen Massenspeicher oder ein Rechenzentrum, wobei bevorzugt die gespeicherten kumulierten Betriebsdaten in Reaktion auf das Abgeben gelöscht werden können.

In einer Ausführungsform kann das Erzeugen der kumulierten Betriebsdaten die Verwendung einer mathematischen und/oder logischen Operation unter Verwendung von in der Speichereinheit gespeicherten kumulierten Betriebsdaten und der empfangenen Betriebsdaten umfassen.

Es ergeben sich ähnliche oder identische Vorteile, wie sie bereits im Zusammenhang mit den vorstehend beschriebenen Gegenständen beschrieben sind.

Die Aufgabe wird weiter insbesondere gelöst durch ein nichtflüchtiges computerlesbares Speichermedium, welches dazu ausgebildet ist, Instruktionen zu speichern, die mindestens einen Prozessor dazu veranlassen, das vorstehend beschriebene Verfahren zu implementieren, wenn die Instruktionen durch den mindestens einen Prozessor ausgeführt werden.

Weitere Ausführungsformen ergeben sich aus den Unteransprüchen.

Im Folgenden werden weitere Ausführungsbeispiele anhand der Figuren näher erläutert. Dabei zeigen
- Fig. 1: eine schematische Darstellung eines Waggons mit einer Betriebsdatenspeichereinrichtung;
- Fig. 2: eine Waggonanordnung und Servereinheit;
- Fig. 3: ein System mit mehreren Waggons und einer Servereinheit;
- Fig. 4: eine schematische Darstellung einer Betriebsdatenspeichereinrichtung;
- Fig. 5: eine Matrix zur Speicherung von Betriebsdaten;
- Fig. 6: eine Baumstruktur zur Speicherung von kumulierten Betriebsdaten;
- Fig. 7: ein Verfahren zum Kumulieren von Betriebsdaten;
- Fig. 8: ein weiteres Verfahren zum Kumulieren von Betriebsdaten.

Die Fig. 1 zeigt eine schematische Darstellung eines Waggons 1. Der Waggon 1 ist im gezeigten Ausführungsbeispiel als ein Güterwaggon ausgebildet, d. h. zum Transport von Gütern ausgebildet. Bei Güterwagen bzw. Güterwaggons handelt es sich um schienengeführte Fahrzeuge, die auf Schienen bewegt werden. Der Waggon 1 weist zum Aufnehmen der Ladung einen Laderaum 4 auf. Zur Verbindung des Waggons 1 mit einem weiteren Waggon oder einem Triebwagen verfügt der Waggon 1 über zwei Kupplungen 2. In dem gezeigten Ausführungsbeispiel handelt es sich bei den Kupplungen 2 um digitale automatische Kupplung ("DAC"). Die DAC ist dazu ausgebildet, Luft-, Daten- und Stromleitungen des Waggons 1 zu verbinden. Oberhalb der Kupplungen 2 ist eine Datenleitung 3 vorgesehen, die mit der Datenleitung eines anderen Waggons verbunden werden kann. Somit können Daten zwischen einzelnen Waggons übertragen werden. Die Datenleitung 3 kann als ein Bussystem ausgebildet sein. An die Datenleitung 3 sind in dem gezeigten Ausführungsbeispiel Sensoren angeschlossen, die ihre Sensorwerte über die Datenleitung 3 bereitstellen.

Der Waggon 1 weist ferner an dem Waggon eine Betriebsdatenspeichereinrichtung 10, sowie weitere Betriebsdatenspeichereinrichtungen 10', 10" an den Kupplungen auf. Jede der Betriebsdatenspeichereinrichtungen 10, 10', 10" ist dazu ausgebildet, Betriebsdaten zu speichern, insbesondere kumuliert zu speichern, die für den Waggon 1 bzw. die Kupplungen 2 relevant sind. Die Betriebsdatenspeichereinrichtung 10 des Waggons 1 kann beispielsweise auf einem Waggonsteuergerät angeordnet sein. Die folgenden Betriebsdaten können für den Waggon 1 kumuliert gespeichert werden:
Pro Fahrt mit dem Waggon 1 kann Betriebsdatum generiert werden, welches durch die Betriebsdatenspeichereinrichtung 10 kumuliert wird. Damit kann durch das Hochzählen eines Zählers in der Betriebsdatenspeichereinrichtung 10 die Anzahl der Fahrten mit dem Waggon 1 gezählt werden. Eine Fahrt kann dabei definiert sein als der Zeitraum zwischen zwei Stillständen des Waggons 1, d. h. der Zähler kann nach einem Bremsvorgang, der zu einem vollständigen Stillstand führt, hochgezählt werden. Zur Bestimmung der Bewegung ist an dem Waggon 1 eine Positionsbestimmungseinrichtung 5 angeordnet, die sich in Kommunikation mit der Betriebsdatenspeichereinrichtung 10 befindet, z.B. über die Datenleitung 3. Bei der Positionsbestimmungseinrichtung 5 kann es sich beispielsweise um ein GPS- oder GLONAS-System handeln. Dabei kann die Positionsbestimmungseinrichtung 5 eine Geschwindigkeit angeben, oder die Geschwindigkeit kann durch die Betriebsdatenspeichereinrichtung 10 aus den Positionsdaten berechnet werden.

Bei einer Bremsprobe wird die Funktionsfähigkeit und der technische Zustand des Bremssystems überprüft. Dabei wird im Stillstand der technische Zustand, das Anlegen und das Lösen der zu prüfenden Bremsen kontrolliert. Dazu weist der Waggon 1 eine Bremse 7 auf. Bei der Bremse 7 handelt es sich in dem gezeigten Ausführungsbeispiel um eine Druckluftbremse. In der Speichereinheit der Betriebsdatenspeichereinrichtung 10 sind daher zwei Speicherplätze vorgesehen, die jeweils für erfolgreiche und nicht erfolgreich durchgeführte Bremsproben vorgesehen sind. Bei jeder erfolgreich bzw. nicht erfolgreich durchgeführten Bremsprobe wird der entsprechende Zähler durch die Betriebsdatenspeichereinrichtung 10 erhöht.

Die Betriebsdatenspeichereinrichtung 10 ist dazu ausgebildet, in einem Speicherplatz zu speichern, wie oft eine automatische Parkbremse betätigt wurde.

In dem gezeigten Ausführungsbeispiel ist ferner vorgesehen, dass die Betriebsdatenspeichereinrichtung 10 dazu ausgebildet ist, zu speichern, wie lange sich der Waggon 1 in einem bestimmten Geschwindigkeitsintervall bewegt hat. So kann in der Betriebsdatenspeichereinrichtung eine Vielzahl von Klassen vorgesehen sein, wobei jede Klasse einem Geschwindigkeitsintervall entspricht. Die Betriebsdatenspeichereinrichtung 10 ist nun dazu ausgebildet, für jede Klasse zu speichern, wie lange sich der Waggon 1 mit einer Geschwindigkeit in dem Geschwindigkeitsintervall bewegt.

Entsprechend der Geschwindigkeitsklassen über Zeitanteile kann vorgesehen sein, dass einzelne Klassen Geschwindigkeitsintervalle definieren, wobei für jede Klasse die gefahrene Distanz gespeichert wird, d.h. es wird für ein Geschwindigkeitsintervall die gefahrene Distanz kumuliert gespeichert.

Entsprechende weitere Klassen können definiert werden für Zeitanteile in Beschleunigungsklassen, Verzögerungsklassen, Stillstandsklassen, Beladungsklassen, Stoppzeitenklassen, Routen-Distanz-Klassen (jeweils zwischen An- und Abkupplungsvorgängen), Temperatur-Klassen bezogen auf die Außentemperatur, Innkastentemperatur, Steuergeräte-Temperatur, Batterie-Temperatur, Generator-Temperatur, Gummi-Teil-Temperatur (z.B. an Drehgestellen, insbesondere Gummifedern), Schockklassen (z.B. in drei (Raum-)Dimensionen, jeweils gemessen am Wagenkasten, an der Kupplung oder am Drehgestell oder Rollklassen).

Es ist ferner vorgesehen, dass einzelne Klassen Stoppzeiten angeben, d. h. die Zeit, die der Waggon 1 benötigt, um von einem fahrenden Zustand in einen stehenden Zustand durch einen Bremsvorgang überführt zu werden. Somit wird kumuliert gespeichert, wie oft ein Stoppvorgang ausgeführt wurde, sortiert nach Stoppzeiten.

Die Betriebsdatenspeichereinrichtung weist ferner einen Speicherplatz auf, in dem eine Durchschnittsgeschwindigkeit gespeichert wird, wobei Zeiten berücksichtigt werden, in denen sich der Waggon 1 nicht bewegt. Korrespondierend dazu kann ein Speicherplatz vorgesehen sein, in dem eine durchschnittliche Geschwindigkeit ohne Stopps, d. h. eine Durchschnittsgeschwindigkeit nur im bewegenden Zustand, gespeichert wird.

Die Betriebsdatenspeichereinrichtung 10 ist ferner dazu ausgebildet zu speichern, wie lange sich der Waggon 1 in einem entsprechenden Höhensegment, das einer Klasse zugeordnet ist, aufhält. Das Höhensegment gibt einen Bereich im Höhenprofil an, beispielsweise 50-100 m.

Die Betriebsdatenspeichereinrichtung 10 speichert ferner in einem Speicherplatz die insgesamt gefahrenen Kilometer des Waggons 1.

Ebenso speichert die Betriebsdatenspeichereinrichtung 10 die Betriebsstunden des Waggons 1. Eine Betriebsstunde kann beispielsweise dadurch angegeben sein, dass eine Stromversorgung bereitgestellt wird und/oder ein Triebwagen mit dem Waggon 1 gekuppelt ist. Ferner kann eine Betriebsstunde bezogen auf eine Betriebsart angegebene sein, z.B. Fahr-Modus, Park-Modus oder Rangieren.

Darüber hinaus kann die Betriebsdatenspeichereinrichtung die durchschnittliche Strecke zwischen Stopps und/oder die durchschnittliche Standzeit zwischen Stopps kumuliert speichern.

Darüber hinaus kann durch die Betriebsdatenspeichereinrichtung kumuliert gespeichert werden, wie lange sich die Bremsen des Waggons 1 in einer P- oder G-Stellung befinden. Die P- oder G-Stellung kennzeichnet die Bremsstellung, mit der die Druckluftbremse 7 in ihrer Wirkung angepasst werden kann. Insbesondere bei langen Waggonverbänden wird die Bremswirkung künstlich verlangsamt, um zu verhindert, dass der hintere Zugteil auf schon aufgebremste Zugspitzen auflaufen kann. Die Bremsstellung P kennzeichnet eine schnellwirkende Bremsstellung und die Bremsstellung G eine langsam wirkende Bremsstellung.

In der Betriebsdatenspeichereinrichtung ist ferner vorgesehen, für jede Bremsstellung einen Speicherplatz vorzuhalten, in dem die kumulierten Zeitanteile in jeder Bremsstellung gespeichert werden.

Die Betriebsdatenspeichereinrichtung 10 ist ferner dazu ausgebildet, für unterschiedliche Beladungsklassen kumulierte Zeitanteile und kumulierte Laufleistungen zu speichern. Die Beladungsklasse kann dabei die Beladung des Waggons 1 angeben.

Die Betriebsdatenspeichereinrichtung ist ferner dazu ausgebildet, mehrdimensionale Klassenkombinationen zu speichern. So ist es vorgesehen, dass die Zeitanteile in einer Topographieklasse über eine Geschwindigkeitsklasse und über eine Beladungsklasse gespeichert werden. Das bedeutet, dass beispielsweise kumuliert gespeichert wird, wie lange sich der Waggon 1 in einer bestimmten Topographieklasse mit einer bestimmten Geschwindigkeit, die einer Geschwindigkeitsklasse zugeordnet ist, mit einer bestimmten Beladung, die einer Beladungsklasse zugeordnet ist, bewegt.

Darüber hinaus ist die Betriebsdatenspeichereinrichtung 10 dazu ausgebildet, für eine dem Waggon zugeordnete Batterie kumulierte Betriebsdaten zu speichern. Beispielsweise wird die durchschnittliche Batteriekapazität gespeichert. Darüber hinaus werden Batteriekapazitätsklassen gebildet, und es wird kumuliert gespeichert, wie lange die Batterie eine Kapazität aufweist, die einer entsprechenden Batteriekapazitätsklasse zugeordnet ist. Zusätzlich oder alternativ wird die Anzahl der Ladezyklen für die Batterie kumuliert gespeichert. Des Weiteren wird der durchschnittliche Ladezustand der Batterie bei abgebrochenen Ladezyklen gespeichert. Letztlich wird weiterhin die Anzahl der Ladezyklen der Batterie über eine Ladezykluszeit gespeichert.

Die Betriebsdatenspeichereinrichtung 10 ist weiter dazu ausgebildet, Daten hinsichtlich der Bremsvorgänge zu speichern. Beispielsweise wird die Anzahl der Bremsvorgänge pro Kilometer kumuliert gespeichert, sowie die Bremszeit während unterschiedlicher Geschwindigkeitsklassen. Auch die Bremskraft über die Bremszeit kann gespeichert werden, insbesondere eingeteilt in Bremskraft- und Bremszeitklassen.

Am Waggon 1 können weiterhin Temperatursensoren vorgesehen sein, die die Temperatur von Platinen und/oder anderer externer Sensorik misst. Die Betriebsdatenspeichereinrichtung 10 ist dann dafür eingerichtet, eine Durchschnittstemperatur und/oder Maximal- und Minimal-Temperaturen für die Platinen und/oder externe Sensorik zu speichern.

Darüber hinaus in dem Waggon 1 ein Accelerometer, z.B. eine inertiale Messeinheit (IMU), vorgesehen, welches dazu ausgebildet ist, die Beschleunigungen in unterschiedliche Raumrichtungen zu messen. Die Sensordaten des Accelerometers werden der Betriebsdatenspeichereinrichtung 10 bereitgestellt, so dass die Betriebsdatenspeichereinrichtung 10 die Anzahl von Beschleunigungen separat für einzelne Richtungen speichern kann. Dazu kann die Betriebsdatenspeichereinrichtung 10 dazu ausgebildet sein, erst ab einem bestimmten Beschleunigungswert, ein Speichern der Beschleunigungen vorzunehmen.

Die Betriebsdatenspeichereinrichtung 10', 10", die jeweils Kupplungen 2 zugeordnet sind, sind jeweils dazu ausgebildet, die folgenden kupplungsspezifischen Betriebsdaten kumuliert zu speichern:
Eine Kupplung 2 kann sich in einer von mehreren Kupplungsstellungen befinden. Mögliche Kupplungsstellungen sind kuppelbereit, geschlossen oder in Pufferstellung. Entsprechende Sensordaten können über die Datenleitung 3 mit der Betriebsdatenspeichereinrichtung 10', 10" bereitgestellt werden.

Die Betriebsdatenspeichereinrichtung ist ferner dazu ausgebildet, die Anzahl der Wechsel der Kupplungsstellung zu speichern. Dazu können mehrere Klassen definiert sein, wobei eine Klasse einen Typ eines Stellungswechsels angeben kann, beispielsweise kann eine erste Klasse angeben, dass ein Kupplungsstellungswechsel von kuppelbereit in geschlossen ausgeführt wird und eine zweite Klasse kann angeben, dass ein Wechsel von geschlossen nach kuppelbereit ausgeführt wird. Entsprechende Klassen können für die Pufferstellung definiert sein. Neben den absoluten Anzahlen kann auch eine Häufigkeit eines Wechsels in einem Zeitintervall, beispielsweise täglich, bzw. Durchschnittswerte über einen längeren Zeitraum gespeichert werden.

Es ist ferner vorgesehen, die Anzahl der insgesamt auftretenden Fehler von Kuppelvorgängen, d. h. beispielsweise nicht korrekt ausgeführte Kuppelvorgänge, zu erfassen.

Ist ein Kuppelvorgang nicht erfolgreich, so kann dieser wiederholt werden, bis eine erfolgreiche Verbindung hergestellt ist. Aufgabe der Betriebsdatenspeichereinrichtung ist daher, die durchschnittlich notwendige Anzahl von Wiederholungen bis zu einem erfolgreichen Kuppelvorgang in einem Speicherplatz zu speichern. Zusätzlich ist es in einigen Ausführungsbeispielen vorgesehen, dass zusätzliche Kuppel-Informationen für jeden Kuppelvorgang aufgezeichnet und kumuliert gespeichert werden. Für diese zusätzlichen Kuppel-Informationen können eigene Klassen definiert sein, sodass die Kuppel-Informationen in den Klassen kumuliert gespeichert werden können. Beispielsweise ist denkbar, dass für die Dauer eines Kuppelvorgangs eine Vielzahl von Klassen definiert ist, die jeweils eine Zeitdauer für einen Kuppelvorgang angeben. Ferner kann ein Strom-Verbrauch als Kuppel-Information für einzelne Klassen aufgezeichnet werden, wobei unterschiedliche Klassen unterschiedliche Zeitintervalle angeben können. Zu den Klassen kann dann kumuliert die Stromaufnahme eines Aktuators gespeichert werden, der den Kuppelvorgang ausführt. Korrespondierend zur Stromaufnahme kann die Spannung kumuliert gespeichert werden. Es ist ferner denkbar für die elektrische Leistung Klassen zu definieren und kumuliert die Zeit zu speichern, die ein Aktuator, der den Kuppelvorgang ausführt, eine Leistung in einem Leistungsintervall aufnimmt. Die vorstehenden Kuppel-Informationen können zusätzlich getrennt nach einem Vorgang, d.h. Öffnen, Schließen oder Pufferstellung erfasst und kumuliert gespeichert werden. Die Änderung des Leistungsverbrauchs bzw. die Zeit in bestimmten Leistungsklassen ist ein besonders guter Indikator für den Verschleiß der Kupplung.

Darüber hinaus oder alternativ ist denkbar, dass kumuliert gespeichert wird, wie oft ein Kuppelvorgang manuell über einen Schalter am Waggon oder über die Datenleitung 3 ausgelöst wird.

Weiterhin kann kumuliert gespeichert werden, wie viele Prellvorgänge bei einem Kuppelvorgang auftreten. So wird bei einem Verwenden der Pufferstellung an einem Ablaufberg häufig ein Prellen auftreten, z.B. wenn ein bereits entkoppelter Waggon erneut auf einen Zugteil aufläuft, bei dem aber kein Kuppeln gewünscht ist (die Pufferstellung verhindert hier das automatische Kuppeln). Da beim Prellen große Kräfte wirken, ist auch die Zahl der Prellvorgänge relevant, um den Verschleiß zu bestimmen. Ein Prellen kann z.B. mit einem Beschleunigungsmesser gemessen werden, z.B. durch eine/die inertiale Messeinheit, wobei eine große Beschleunigung in eine Raumrichtung während der Pufferstellung der Kupplung ein Prellen angeben kann.

Zusätzlich oder alternativ können Verbindungsaufbauzeiten bezogen auf bestimmten Klassen gespeichert werden, wobei eine Klasse ein Zeitintervall angeben kann. Die zu messenden Verbindungsaufbauzeiten können die Zeit angeben, die ein Zugteil benötigt, sich vollständig mit anderen Systemen zu verbinden. Zum Beispiel können Verbindungsaufbauzeiten die Zeit angeben, die es benötigt die Dateileitung 3 vollständig zu verbinden und die Kommunikation über diese Dateileitung 3 mit den angeschlossenen Systemen zu ermöglichen. Zum Beispiel kann Verschmutzung dazu führen, dass die Verbindung mehrfach ausgeführt werden muss, sodass ein Verbindungsaufbau länger dauert. Insofern sind Verbindungsaufbauzeiten ein weiterer Indikator für einen Verschleiß.

Die Gesamtzahl der gefahrenen Kilometer mit der Kupplung kann in einem weiteren Speicherplatz der Betriebsdatenspeichereinrichtung gespeichert werden.

Die Gesamtanzahl der Betriebsstunden der Kupplung kann in einem weiteren Speicherplatz der Betriebsdatenspeichereinrichtung gespeichert werden. Eine Betriebsstunde kann dabei definiert sein als eine Zeit, in der die Elektronik der Kupplung mit Strom versorgt wird.

Die Betriebsdatenspeichereinrichtung 10 kann dazu ausgebildet sein, die durchschnittliche Kuppelgeschwindigkeit zu speichern. Dabei handelt es sich um die Geschwindigkeit, die beim Kuppelvorgang durch das schienengeführte Fahrzeug, an welches die Kupplung 2 angeordnet ist, eingenommen wird. Es ist auch denkbar, die minimale und/oder maximale Kupplungsgeschwindigkeit zu speichern.

Es ist ferner möglich, dass die Betriebsdatenspeichereinrichtung 10', 10" die durchschnittliche Temperatur der Bordelektronik der Kupplung 2 speichert. Auch ist denkbar, maximale und minimale Temperaturwerte zu speichern.

Neben den Betriebsdaten für einzelne Kupplungen 2 oder Waggons 1, können auch die Betriebsdaten für einen Waggonverbund bzw. einen Zug mit Triebwagen gespeichert werden. Dabei kann eine Betriebsdatenspeichereinrichtung 10, 10', 10" verwendet werden, die entweder in einer Kupplung 2, einem Waggon 1 oder einem Triebwagen angeordnet ist. Die Betriebsdatenspeichereinrichtung 10, 10', 10" kann dabei insbesondere dazu ausgebildet sein, die Anzahl der Fahrten über bestimmte Zuglängen zu speichern. Dabei können Zuglängen in einzelne Klassen eingeteilt sein, so dass die Anzahl der Fahrten für einzelne Zuglängenklassen gespeichert werden können. Entsprechend kann die Anzahl der Fahrten für einzelne Klassen von Zuggewichten gespeichert werden. Ferner kann die Anzahl der Verletzungen der Zugintegrität gespeichert werden. Bei der Zugintegrität handelt es sich um eine Angabe darüber, ob alle in einem Zug vorgesehenen Waggons vorhanden, d. h. miteinander gekuppelt sind. Kommt es zu einem unbeabsichtigten Entkuppeln, so ist die Zugintegrität verletzt.

Zusätzlich oder alternativ kann ein Spannungs- bzw. Strombedarf, z. B. ein Durchschnitt, kumuliert gespeichert werden. Des Weiteren können durchschnittliche Aufbauzeiten eines Zugbus, beispielsweise über die Datenleitung 3, gespeichert werden.

Die Fig. 2 zeigt eine schematische Darstellung einer Waggonanordnung 6, die aus einem ersten Waggon 1 und einem zweiten Waggon 1' besteht. Weitere Waggons sind in der Darstellung angedeutet. Die Waggons 1, 1' entsprechen dem Waggon der Fig. 1. Die Waggons 1, 1' weisen entsprechende Betriebsdatenspeichereinrichtungen 10, 10' auf. Die Betriebsdatenspeichereinrichtungen 10, 10' sind in dem gezeigten Ausführungsbeispiel dazu ausgebildet, die gespeicherten kumulierten Betriebsdaten an eine Servereinheit 20 zu übertragen. Die Servereinheit 20 kann somit die Betriebsdaten einer Vielzahl von Betriebsdatenspeichereinrichtungen 10, 10', 10" speichern. Dabei ist die Servereinheit 20 dazu ausgebildet, Relationen zwischen Betriebsdatenspeichereinrichtungen 10, 10', 10" zu speichern. Beispielsweise kann die Servereinheit 20 dazu ausgebildet sein zu speichern, welche Betriebsdatenspeichereinrichtung 10, 10', 10" zu einem Waggonverbund 6, einem Waggon 1, 1' und/oder einer Kupplung 2 gehören. Dadurch kann eine hierarchische Speicheranordnung umgesetzt werden (vgl. Fig. 6).

Die Waggons 1, 1' sind über die Datenleitung 3 kommunikativ miteinander verbunden.

In dem gezeigten Ausführungsbeispiel weist der Waggon 1' eine Positionsbestimmungseinheit 5 auf, die eine Positionsangabe, z. B. GPS-Koordinaten, über die Datenleitung 3 bereitstellt, so dass die Betriebsdatenspeichereinrichtung 10 diese von der Positionsbestimmungseinheit 5 bereitgestellten Daten zur Kumulierung verwenden kann.

Die Fig. 3 zeigt eine schematische Darstellung eines Systems 100 mit Waggons 1, 1', 1", die in dem gezeigten Ausführungsbeispiel unabhängig voneinander angeordnet sind, d. h. nicht Teil desselben Waggonverbundes sind. Die in den Waggons 1, 1', 1" angeordneten Betriebsdatenspeichereinrichtungen übermitteln die kumulierten Betriebsdaten über ein Kommunikationsnetzwerk 22, beispielsweise einem Mobilfunknetzwerk, an eine Servereinheit 20. Die Servereinheit 20 kann dabei in einem Rechenzentrum angeordnet sein, insbesondere kann es sich bei der Servereinheit 20 um ein verteiltes Speichersystem handeln. Die Servereinheit 20 weist Speichereinheiten 21, 21', 21" auf. Bei den Speichereinheiten 21, 21', 21" kann es sich um Datenbankeinheiten handeln, z. B. relationale Datenbanksysteme. Die Servereinheit 20 ist dazu ausgebildet, die von den Betriebsdatenspeichereinrichtungen 10, 10', 10" empfangenen Betriebsdaten in den Speichereinheiten 21, 21', 21" zu speichern. In der Servereinheit 20 ist ferner eine nichtgezeigte Recheneinheit vorgesehen, die dazu ausgebildet ist, eine Flottenanalyse unter Verwendung der in den Speichereinheiten 21, 21', 21" gespeicherten kumulierten Betriebsdaten auszuführen.

Die Fig. 4 zeigt eine schematische Darstellung einer Betriebsdatenspeichereinrichtung 10. Die Betriebsdatenspeichereinrichtung 10 weist eine Kommunikationseinheit 11, eine Recheneinheit 12 und eine Speichereinheit 13 sowie eine optionale Drahtloskommunikationseinheit 14 auf. Die Kommunikationseinheit 11 ist dazu ausgebildet, Betriebsdaten 16 zu empfangen. Die Betriebsdaten 16 werden von der Recheneinheit 12 verarbeitet, insbesondere kumuliert, so dass kumulierte Betriebsdaten 17 durch die Speichereinheit 13 gespeichert werden. Optional können die gespeicherten kumulierten Betriebsdaten 18 über die Drahtloskommunikationseinheit 14 an eine entfernte Servereinheit 20 abgegeben werden. Dazu weist die Drahtloskommunikationseinheit eine Antenne 15 auf, um beispielsweise eine Verbindung mit einem Mobilfunknetzwerk aufzubauen.

In dem gezeigten Ausführungsbeispiel werden die gespeicherten kumulierten Betriebsdaten 18 einmal während einer Zeiteinheit, beispielsweise einmal pro Woche, einmal pro Monat, einmal pro Jahr, über die Drahtloskommunikationseinheit 14 versendet. Nachdem die gespeicherten kumulierten Betriebsdaten 18 versendet wurden, werden diese durch die Recheneinheit 12 in der Speichereinheit 13 gelöscht. Es jedoch auch denkbar, dass die zuletzt vorhandenen kumulierten Werte nicht gelöscht werden, sodass die Kumulierung auch nach dem Versenden weitergeführt werden kann.

Die Fig. 5 zeigt eine schematische Darstellung einer Matrix 60, die das Speichern kumulierter Betriebsdaten 17 zeigt.

In der Matrix 16 entspricht jede Spalte einer Klasse C1-C5 von Betriebsdaten. In dem gezeigten Ausführungsbeispiel repräsentieren die Klassen C1-C5 Geschwindigkeitsbereiche. So repräsentiert die Klasse C1 einen Geschwindigkeitsbereich von 0-10 km/h, die Klasse C2 einen Geschwindigkeitsbereich von 11-50 km/h, die Klasse C3 einen Geschwindigkeitsbereich von 51-100 km/h, die Klasse C4 einen Geschwindigkeitsbereich von 101-200 km/h und die Klasse C5 einen Geschwindigkeitsbereich über 201 km/h, wobei dieser Bereich nach oben offen ist. Auch Klassen, bei dem Geschwindigkeitsbereiche negative Vorzeichen haben, sind denkbar, wobei das Vorzeichen dann eine Fahrtrichtung angeben kann.

Zu den einzelnen Klassen C1-C5 werden nunmehr kumuliert Werte gespeichert. In dem gezeigten Ausführungsbeispiel werden als kumulierte Betriebsdaten 17 Betriebsstunden gespeichert. So wird durch die Zelle S1 angegeben, dass sich die Betriebsdatenspeichereinrichtung 10, die die Matrix 60 speichert, 100 Minuten mit einer Geschwindigkeit bewegt hat, die durch den Geschwindigkeitsbereich der Klasse C1 angegeben ist. Entsprechende Werte sind für die Zellen S2-S5 gespeichert.

Selbstverständlich ist es möglich, dass anstelle von Betriebsstunden bzw. -minuten in den Zellen S1-S5 andere kumulierte Betriebsdaten 17 gespeichert sind. Beispielsweise kann die gefahrene Distanz in Kilometern je Klasse C1-C5 gespeichert sein. Auch ist denkbar, dass die Matrix 60 als ein mehrdimensionaler Tensor ausgebildet ist, so dass eine Zuordnung von Betriebsdaten 17 zu mehreren Klassen oder Typen möglich ist. So kann durch einen mehrdimensionalen Tensor kumuliert gespeichert werden, dass eine Betriebsdatenspeichereinrichtung 10 mit einer Geschwindigkeit in einem Geschwindigkeitsbereich in einem bestimmten Land betrieben worden ist.

Die Fig. 6 zeigt eine Möglichkeit der Speicherung der kumulierten Betriebsdaten 17. Im Beispiel der Fig. 6 wird ein Baum 30 als Datentyp verwendet, der Knoten 31-37 aufweist. Mittels des Baums 30 ist es möglich, eine Hierarchie von Betriebsdatenspeichereinrichtungen zu speichern. Der Baum 30 weist einen Wurzelknoten 31 auf, der zur Speicherung der kumulierten Betriebsdaten 17 verwendet werden kann, die zugspezifisch sind. Beispielsweise können die Betriebsdaten 17 gespeichert werden, die durch eine Betriebsdatenspeichereinrichtung gespeichert sind, die in einem Triebwagen eines Zuges angeordnet ist.

In den Knoten 32 und 33, die auf der zweiten Ebene des Baums 30 liegen, können die Betriebsdaten 17 gespeichert werden, die waggonspezifisch sind. Beispielsweise können die Betriebsdaten 17 gespeichert werden, die durch Betriebsdatenspeichereinrichtungen kumuliert sind, die an Waggons, beispielsweise als Teil eines Waggonsteuergeräts, angeordnet sind.

Knoten 34-37 des Baums 30 bilden Blätter, die zur Speicherung von kumulierten Betriebsdaten 17 verwendet werden können, die von

Betriebsdatenspeichereinrichtungen gespeichert sind, die z. B. an Kupplungen angeordnet sind, z. B. als Teil eines Kupplungssteuergeräts. Durch eine solche hierarchische Speicherung ist es möglich, Beziehungen zwischen Betriebsdatenspeichereinrichtungen zu erhalten. Darüber hinaus ist es möglich, bei einem Wechsel, z. B. eines Waggons von einer Waggonanordnung zu einer anderen Waggonanordnung, den entsprechenden Teilbaum 38 zu kopieren bzw. zu verschieben und bei einem anderen Baum, der einen zweiten Waggonverbund bzw. Zug repräsentiert, einzufügen. Entsprechend kann selbstverständlich auch ein einzelner Knoten 31-37 verschoben werden.

Fig. 7 zeigt ein Flussdiagramm für ein Verfahren 40 zum Kumulieren von Betriebsdaten 17. Das Verfahren 40 beginnt mit einem Messschritt 41, bei dem Betriebsdaten gemessen werden, z. B. das Messen einer Geschwindigkeit, einer Position und/oder einer Temperatur. Im nachfolgenden Kumulationsschritt 42 werden die gemessenen Betriebsdaten kumuliert und im anschließenden Speicherschritt 43 in einer Speichereinheit gespeichert. Optional ist es möglich, dass Ereignisdaten 44 beim Kumulationsschritt 42 oder beim Speicherschritt 43 verwendet werden, um das Kumulieren bzw. das Speichern auszulösen. Die Ereignisdaten 44 können beispielsweise durch einen Zeitgeber angegeben sein, der in regelmäßigen Abständen Ereignisdaten 44 bereitstellt. Alternativ ist denkbar, dass externe Faktoren bei der Erzeugung der Ereignisdaten 44 berücksichtigt werden. Nach dem Speichern der kumulierten Betriebsdaten im Schritt 43 fährt das Verfahren mit einem erneuten Messschritt 41 fort, so dass eine zyklische Ausführung des Verfahrens 40 gewährleistet ist.

Die Fig. 8 zeigt ein Flussdiagramm, welches ein Verfahren zum Kumulieren von Betriebsdaten 50 illustriert. Die Schritte 51-53 entsprechen dabei den Schritten 41-43 der Fig. 7. Nach dem Speicherschritt 53 wird in einem Prüfschritt 54 geprüft, ob die gespeicherten kumulierten Betriebsdaten an eine externe Speichereinrichtung übermittelt werden sollen. In dem Prüfschritt 54 kann daher ein Übermittlungskriterium geprüft werden, beispielsweise ob ein gewisser Zeitraum seit der letzten Übermittlung vergangen ist oder eine bestimmte Anzahl von Betriebsdaten kumuliert wurde. Wird festgestellt, dass das Prüfkriterium erfüllt ist, so wird in einem Übermittlungsschritt 55 der Speicherinhalt der zugehörigen Speichereinheit ausgelesen und die gespeicherten kumulierten Betriebsdaten werden an eine externe Speichereinheit übermittelt, beispielsweise über eine Drahtloskommunikationseinheit. Das Verfahren fährt in diesem Fall mit dem Messschritt 51 fort.

Wird festgestellt, dass das Prüfkriterium im Prüfschritt 54 nicht erfüllt ist, so fährt das Verfahren unmittelbar mit dem Messschritt 51 fort.

An dieser Stelle sei darauf hingewiesen, dass alle oben beschriebenen Teile jeweils für sich - auch ohne im jeweiligen Zusammenhang zusätzlich beschriebene Merkmale, selbst wenn diese nicht explizit als optionale Merkmale im jeweiligen Zusammenhang individuell kenntlichgemacht worden sind, z. B. durch Verwendung von "insbesondere", "vorzugsweise", "beispielsweise", "zum Beispiel", "ggf.", runden Klammern, etc. - und in Kombination oder jeglicher Unterkombination als eigenständige Ausgestaltung bzw. Weiterbildungen der Erfindung, wie sie insbesondere in der Beschreibungseinleitung sowie den Ansprüchen definiert ist, anzusehen sind. Abweichungen hiervon sind möglich. Konkret sei darauf hingewiesen, dass das Wort "insbesondere" oder runde Klammern keine im jeweiligen Kontext zwingende Merkmale kennzeichnen.

### Bezugszeichenliste

- 1, 1', 1": Waggon
- 2: Kupplung
- 3: Datenleitung
- 4: Laderaum
- 5: Positionsbestimmungseinheit
- 6: Waggonanordnung
- 7: Bremse
- 10, 10', 10": Betriebsdatenspeichereinrichtung
- 11: Kommunikationseinheit
- 12: Recheneinheit
- 13: Speichereinheit
- 14: drahtlos Kommunikationseinheit
- 15: Antenne
- 16: Betriebsdaten
- 17: kumulierte Betriebsdaten
- 18: gespeicherte kumulierte Betriebsdaten
- 20: Servereinheit
- 21, 21', 21": Speichereinheit
- 22: Kommunikationsnetzwerk
- C1, C2, C3, C4, C5: Klasse
- S1, S2, S3, S4, S5: Zelle
- 30: Baum
- 31-37: Knoten
- 38: Teilbaum
- 40: Verfahren zum Kumulieren von Betriebsdaten
- 41: Messschritt
- 42: Kumulationsschritt
- 43: Speicherschritt
- 44: Ereignisdaten
- 50: Verfahren zum Kumulieren von Betriebsdaten
- 51: Messschritt
- 52: Kumulationsschritt
- 53: Speicherschritt
- 54: Prüfschritt
- 55: Übermittlungsschritt
- 60: Matrix
- 100: System

## Patentansprüche

1. Betriebsdatenspeichereinrichtung (10), insbesondere für ein schienengeführtes Fahrzeug (1, 1', 1"), z.B. einem Waggon (1, 1', 1") und/oder einem Triebfahrzeug, vorzugsweise für eine Kupplung (2) eines schienengeführten Fahrzeugs (1, 1', 1"), das Folgende aufweisend:
- eine Kommunikationseinheit (11) zum Empfang von Betriebsdaten (16), die mit mindestens einem schienengeführten Fahrzeug (1, 1', 1") in Beziehung stehen;
- eine Recheneinheit (12) zum Erzeugen von zu speichernden kumulierten Betriebsdaten (17) aus den empfangenen Betriebsdaten (16);
- eine Speichereinheit (13) zum Speichern der kumulierten Betriebsdaten (17).

2. Betriebsdatenspeichereinrichtung (10) nach Anspruch 1
**dadurch gekennzeichnet, dass**
die Speichereinheit (13) dazu ausgebildet ist, die zu speichernden kumulierten Betriebsdaten (17) in eine definierte Anzahl an Speicherplätzen (S1-S5) in der Speichereinheit (13) zu speichern.

3. Betriebsdatenspeichereinrichtung (10) nach einem der vorhergehenden Ansprüche,
**dadurch gekennzeichnet, dass**
die Recheneinheit (12) dazu ausgebildet ist, beim Kumulieren der Betriebsdaten (16) die empfangenen Betriebsdaten (16) mit gespeicherten kumulierten Betriebsdaten (18) zu kombinieren.

4. Betriebsdatenspeichereinrichtung (10) nach einem der vorhergehenden Ansprüche,
**dadurch gekennzeichnet, dass**
die Recheneinheit (12) dazu ausgebildet ist, eine mathematische und/oder logische Operation unter Verwendung von in der Speichereinheit (13) gespeicherten kumulierten Betriebsdaten (18) und den empfangenen Betriebsdaten (16) auszuführen, um die zu speichernden kumulierten Betriebsdaten (16) zu Erzeugen.

5. Betriebsdatenspeichereinrichtung (10) nach einem der vorhergehenden Ansprüche,
**dadurch gekennzeichnet, dass**
die Speichereinheit (13) eine definierte Anzahl an Speicherplätzen zur Speicherung der kumulierten Betriebsdaten (17) aufweist, wobei ein Speicherplatz (S1-S5) einem Typ und/oder einer Klasse (C1-C5) von Betriebsdaten (16) zugeordnet ist.

6. Betriebsdatenspeichereinrichtung (10) nach einem der vorhergehenden Ansprüche, insbesondere nach Anspruch 4,
**dadurch gekennzeichnet, dass**
jede Klasse (C1-C5) von Betriebsdaten (16) einem Typ von Betriebsdaten (16) zugeordnet ist.

7. Betriebsdatenspeichereinrichtung (10) nach einem der vorhergehenden Ansprüche, insbesondere nach Anspruch 4 oder 5,
**dadurch gekennzeichnet, dass**
die Speichereinheit (13) dazu ausgebildet ist, kumulierte Betriebsdaten (17) als n-dimensionale Matrix (30) zu speichern, wobei n eine natürliche Zahl ist, wobei eine Zelle der Matrix (30) vorzugsweise einer Klasse (C1-C5) eines Typs von Betriebsdaten (16) zugeordnet ist.

8. Betriebsdatenspeichereinrichtung (10) nach einem der vorhergehenden Ansprüche,
**dadurch gekennzeichnet, dass**
die Recheneinheit (12) dazu ausgebildet ist, Betriebsdaten (16) in Reaktion auf ein Ereignis zu kumulieren, insbesondere nur in Reaktion auf ein Ereignis zu kumulieren.

9. Betriebsdatenspeichereinrichtung (10) nach einem der vorhergehenden Ansprüche, insbesondere nach Anspruch 7,
**dadurch gekennzeichnet, dass**
die Kommunikationseinheit (11) verbindbar mit einer Datenleitung, insbesondere mit einem Kommunikationsbus (3), ausgebildet ist und ferner dazu ausgebildet ist, ein Datum (44) über die Datenleitung, vorzugsweise über den Kommunikationsbus (3), zu empfangen, welches ein/das Ereignis angibt.

10. Betriebsdatenspeichereinrichtung (10) nach einem der vorhergehenden Ansprüche, insbesondere nach Anspruch 7,
**dadurch gekennzeichnet, dass**
ein/das Ereignis durch einen Zeitgeber angegeben ist, wobei der Zeitgeber dazu ausgebildet ist, das Ereignis vorzugsweise mit einer definierten Frequenz bereitzustellen.

11. Betriebsdatenspeichereinrichtung (10) nach einem der vorhergehenden Ansprüche,
**gekennzeichnet durch**
eine Ausleseeinheit, insbesondere eine drahtlos Kommunikationseinheit (14), die dazu ausgebildet ist, die gespeicherten kumulierte Betriebsdaten (18) an eine externe Speichereinheit (20), z.B. einen Massenspeicher oder ein Rechenzentrum (20), abzugeben, wobei die Speichereinheit (13) bevorzugt dazu ausgebildet ist, die gespeicherten kumulierten Betriebsdaten (18) in Reaktion auf das Abgeben zu löschen.

12. Schienengeführtes Fahrzeug, Zugkupplung (2) oder Waggon (1), insbesondere Zug-Waggon (1) mit einer Betriebsdatenspeichereinrichtung (10) nach einem der vorhergehenden Ansprüche.

13. Waggonanordnung (6) umfassend mindestens zwei Waggons (1, 1') nach Anspruch 12, wobei die jeweiligen Betriebsdatenspeichereinrichtungen (10) über eine Datenleitung, insbesondere über einen Kommunikationsbus (3), miteinander verbunden sind.

14. System (100) zur Betriebsdatenerfassung, umfassend:
- Mindestens eine Betriebsdatenspeichereinrichtung (10) nach einem der Anspruch 1-10;
- Mindestens eine Servereinrichtung (20), die dazu ausgebildet ist, kumulierte Betriebsdaten (18) von der mindestens einen Betriebsdatenspeichereinrichtung (10) zu empfangen und zu speichern.

15. System (100) nach Anspruch 14,
**dadurch gekennzeichnet, dass** die mindestens eine Servereinrichtung (20) dazu ausgebildet ist, unter Verwendung der kumulierten Betriebsdaten (18) für eine Vielzahl von Betriebsdatenspeichereinrichtungen (10) eine Flottenanalyse durchführen.

16. System nach Anspruch 15,
**dadurch gekennzeichnet, dass** die Flottenanalyse eine Identifizierung mindestens einer Betriebsdatenspeichereinrichtung (10) umfasst, deren kumulierten Betriebsdaten (18), vorzugsweise für einen Typ von Betriebsdaten (16) und/oder einer Klasse (C1-C6), eine statistische Auffälligkeit aufweisen, z.B. außerhalb eines Normbereichs liegen.

17. Computerimplementiertes Verfahren (40) zum Speichern von Betriebsdaten (16), die folgenden Schritte aufweisend:
- Empfangen (41) von Betriebsdaten (16) über eine Kommunikationseinheit (11), wobei die Betriebsdaten (16) mit mindestens einem schienengeführten Fahrzeug (1, 1') in Beziehung stehen;
- Erzeugen (42) von zu speichernden kumulierten Betriebsdaten (17) aus den empfangenen Betriebsdaten (16);
- Speichern (43) der kumulierten Betriebsdaten (17) in einer Speichereinheit (13).

18. Computerimplementiertes Verfahren nach Anspruch 17,
**dadurch gekennzeichnet, dass**
das Speichern der zu speichernden kumulierten Betriebsdaten ein Speichern in eine definierte Anzahl an Speicherplätzen in der Speichereinheit umfasst.

19. Nichtflüchtiges computerlesbares Speichermedium, welches dazu ausgebildet ist, Instruktionen zu speichern, die mindestens einen Prozessor dazu veranlassen, das Verfahren nach Anspruch 15 zu implementieren, wenn die Instruktionen durch den mindestens einen Prozessor ausgeführt werden.
